# EUROPÄISCHE PATENTSCHRIFT

(11) **EP 1 745 209 B1**
(45) Veröffentlichungstag und Bekanntmachung des Hinweises auf die Patenterteilung: **05.09.2007**
(21) Anmeldenummer: 05735183.5
(22) Anmeldetag: 26.04.2005
(51) Int. Cl.: F02M 57/00, F02M 51/06, F02M 61/08

(54) **VERFAHREN ZUM STEUERN EINES KRAFTSTOFFEINSPRITZVENTILS**
METHOD FOR CONTROLLING A FUEL-INJECTION VALVE
PROCEDE POUR COMMANDER UNE SOUPAPE D'INJECTION DE CARBURANT

(30) Priorität: 06.05.2004 DE 102004022371
(43) Veröffentlichungstag der Anmeldung: 24.01.2007
(73) Patentinhaber: Bayerische Motorenwerke Aktiengesellschaft, 80809 München (DE)
(72) Erfinder: THIES, Harald, 85748 Garching (DE)
(86) Internationale Anmeldenummer: PCT/EP2005/004436
(87) Internationale Veröffentlichungsnummer: WO 2005/108771

(56) Entgegenhaltungen:
- DE-A1- 10 127 932
- DE-A1- 10 236 615
- DE-A1- 19 622 651
- DE-A1- 19 960 971
- US-B1- 6 318 342

## Beschreibung

Die vorliegende Erfindung betrifft ein Verfahren zum Steuern eines Kraftstoffeinspritzventils, umfassend einen Piezoaktor als Ventilglied, das eine Verbindung zu einem nachgeordneten Raum freigibt oder verschließt, ein elektrisches Betätigungselement zur Betätigung des Ventilglieds und ein Vorspannelement, welches das Ventilglied in eine Vorspannrichtung vorspannt, ferner ein Sensorelement, das auf einer Achse mit dem Ventilglied angeordnet ist und das ein Ausgangssignal über die auf das Ventilglied wirkenden Kräfte an eine Regeleinrichtung liefert.

Ein derartiges Verfahren ist aus der DE 101 27 932 A bekannt. Das Sensorelement soll zur Bestimmung von Klopfen des Motors dienen. Die mechanischen Impulse werden dabei mittels des Sensorelements in elektrische Signale umgesetzt, welche von der Regeleinrichtung ausgewertet werden. Allerdings soll es dabei nur möglich sein, den Druck durch das Sensorelement nur in der inaktiven Phase des Ventils (vollständig geöffnetes Ventil oder vollständig geschlossenes Ventil) aufzunehmen.

Der Erfindung liegt die Aufgabe zu Grunde, ein Verfahren der eingangs genannten Art zu schaffen, das es ermöglicht, das Kraftstoffeinspritzventil zuverlässig während des gesamten Verbrennungsvorgangs zu steuern.

Die Erfindung löst diese Aufgabe mit den im Patentanspruch 1 angegebenen Mitteln.

Voraussetzung der Erfindung ist die besondere Konstruktion des Kraftstoffeinspritzventils. Der Piezoaktor und das Sensorelement bilden vorzugsweise eine Einheit. Zusätzlich ist ein Vorspannelement für den Piezoaktor vorgesehen, welches das Ventilglied in eine Vorspannrichtung vorzugsweise schließend vorspannt. Das Sensorelement ist auf einer Achse mit dem Ventilglied. Das Ausgangssignal liefert dann eine Aussage über die auf das Ventilglied wirkenden Kräfte.

Diese Kräfte setzen sich zusammen aus der durch das Vorspannelement ausgeübten Kraft, die durch die elektrische Erregung auf das Piezoelement wirkende Kraft, die durch den Brenndruck in der Brennkammer auf das Ventil wirkende Kraft sowie evtl. thermische Einflüsse. Dabei ist die durch den Brenndruck in der Brennkammer auf das Ventil wirkende Kraft bei entsprechender Dimensionierung deutlich geringer als die durch das Vorspannelement ausgeübte und die durch die elektrische Erregung auf das Piezoelement wirkende Kraft.

Wesentliches Merkmal der Erfindung ist der Verlauf der elektrischen Energie, mit der das Betätigungselement beaufschlagt wird. Durch den zumindest annähernd zum Ausgangssignal des Sensorelements inversen Verlauf soll erreicht werden, dass der Piezoaktor während der gesamten Öffnungszeit, von dem Öffnungs- und Schließvorgang abgesehen, in einer zumindest annähernd unveränderlichen Stellung bleibt.

Im Rahmen der Erfindung wird vorzugsweise ein Sensorelement verwendet, das wie der Piezoaktor elektrostriktiv aufgebaut und vorzugsweise mit diesem auf einer gemeinsamen Achse mit dem Ventilglied angeordnet ist. Der oben beschriebene Effekt kann auch erhalten werden, wenn das Sensorelement als magnetostriktives Element ausgebildet ist. Dadurch wird ein besonders kompakter Aufbau erreicht.

Anstelle eines elektrostriktiven Elements kann auch ein magnetostriktives Element verwendet werden. Bei magnetostriktiven Elementen ändern sich die geometrischen Abmessungen eines Körpers unter Einfluss eines Magnetfeldes. Die Dehnung des Körpers erfolgt dabei in Abhängigkeit der magnetischen Feldstärke. Dabei ist die Dehnung des Körpers um so größer je größer die magnetische Feldstärke ist. Die Umkehrung dieses Effekts wird als magnetoelastischer oder magnetomechanischer Effekt bezeichnet. Dabei wird eine Änderung der magnetischen Induktion unter dem Einfluss einer mechanischen Spannung hervorgerufen. Dies kann bei der vorliegenden Erfindung zur Verwendung des magnetostriktiven Elements sowohl als Aktor als auch als Sensor verwendet werden, wobei die Kräfte über das Ventilglied auf das magnetostriktive Element übertragen werden und da, entsprechend dem piezoelektrischen Element, aufgrund der auftretenden Änderung der magnetischen Induktion bestimmt werden. Somit kann auch mit einem magnetostriktiven Element als Aktor und als Sensor gearbeitet werden.

Bei einer bevorzugten Ausführungsform der Erfindung werden durch die Regeleinrichtung in einer Betriebs-Anfangsphase die Betätigungselemente mehrerer jeweils mit Sensorelementen versehene Ventilglieder unabhängig voneinander mit einer zum Ausgangssignal des jeweiligen Sensorelements inversen elektrischen Erregung beaufschlagt. Dadurch werden mehrere Kraftstoffeinspritzventile in mehreren Zylindern unabhängig voneinander und in einer untereinander gleichen Art und Weise gesteuert.

Eine weitere Verbesserung des erfindungsgemäßen Verfahrens ergibt sich dann, wenn die Regeleinrichtung in einer an die Betriebs-Anfangsphase anschließenden Betriebsphase die Betätigungselemente mehrerer Ventilglieder unabhängig voneinander mit einer zum Ausgangssignal des jeweiligen Sensorelements inversen elektrischen Erregung beaufschlagt und die Amplituden der Erregung entsprechend dem Ausgangssignal eines zylinderselektiven Lambda-Sensors gewählt werden. Dadurch ergibt sich eine Regelung der Kraftstoffeinspritzventile in Anhängigkeit vom Ausgangssignal der Lambda-Sonde(n) mit der Möglichkeit, die Kraftstoffeinspritzventile im Sinne einer Optimierung des Abgasverhaltens noch besser zu steuern.

Ein Ausführungsbeispiel der Erfindung ist in der Zeichnung dargestellt und in der nachfolgenden Beschreibung näher erläutert.

Die einzige Figur zeigt eine schematische Schnittansicht eines für das erfindungsgemäße Verfahren besonders geeigneten Kraftstoffeinspritzventils mit Piezoaktor und integriertem Sensorelement

Wie in der Figur gezeigt, umfasst das Ventil 1 einen piezoelektrischen Aktor 2 sowie einen separaten piezoelektrischen Sensor 3. Der Aktor 2 und der Sensor 3 sind dabei unmittelbar benachbart zueinander angeordnet und zwischen dem Gehäuse 1' des Ventils 1 und einem plattenartigen Element 4 positioniert. Das Element 4 ist fest mit einem Ventilglied 5 verbunden, welches einen Ventilsitz 6 freigibt bzw. verschließt, um eine Verbindung zu einem Brennraum 7 herzustellen. Dabei drückt der Aktor 2 auf eine Feder 8, die das Ventilglied im Ruhezustand im Ventilsitz 6 hält. Die Feder 8 stellt dabei sowohl den piezoelektrischen Aktor 2 als auch das Ventilglied 5 zurück.

Über eine Kraftstoffzuleitung 11 wird unter Druck stehender Kraftstoff in einen vorderen Bereich des Ventilgliedes 5 zugeführt (punktiert dargestellt).

Die Funktionsweise des in der Figur gezeigten Ventils 1 ist dabei derart, dass der piezoelektrische Aktor 2 bei seiner Ansteuerung seine Länge in Richtung der Feder 8 vergrößert, so dass das mit dem Piezoaktor 2 fest verbundene Ventilglied 5 von seinem Ventilsitz 6 abhebt und eine Kraftstoffeinspritzung in den Brennraum 7 erfolgen kann.

Die auftretenden Kräfte, beispielsweise hervorgerufen durch Druckänderungen im Brennraum 7 beispielsweise durch Klopfen, werden über das Ventilglied 5 auf den piezoelektrischen Sensor 3 übertragen.

Ebenso werden die bei der Erregung des Piezoaktors 2 ausgelösten Kräfte sowie die am Piezoaktor auftretenden thermischen Kräfte auf den piezoelektrischen Sensor 3 übertragen. Die Resultierende aller dort auftretenden Kräfte wird als Signal an eine Regeleinrichtung (nicht dargestellt) weitergeleitet. Dabei kann die gleiche Leitung verwendet werden, weiche zur Ansteuerung des Piezoaktors 2 vorgesehen ist.

Erfindungsgemäß erfolgt die Ansteuerung des Piezoaktors 2 in einer Betriebs-Anfangsphase derart, dass die Regeleinrichtung den Piezoaktor 2 mit einer elektrischen Erregung beaufschlagt, die zumindest annähernd einen zum Ausgangssignal des Sensors 3 inversen Verlauf besitzt. Das Verhältnis der beiden elektrischen Signale ist gleich einem zylinderindividuellem Verstärkungsfaktor, der über ein Kennfeld vorgegeben wird. Dadurch wird erreicht, dass der Piezoaktor 2 während der gesamten Öffnungszeit, von dem Öffnungs- und Schließvorgang abgesehen, in einer zumindest annähernd unveränderlichen Stellung bleibt.

In dieser Betriebs-Anfangsphase werden die für mehrere Zylinder vorgesehenen Piezoaktoren mehrerer jeweils mit entsprechenden Sensorelementen versehene Ventilglieder entsprechend dem oben für einen Piezoaktor beschriebenen Verfahren unabhängig voneinander mit einer zum Ausgangssignal des jeweiligen Sensorelements inversen elektrischen Erregung beaufschlagt.

Dadurch ergibt sich eine Hubgleichstellung der Einspritzventile mehrerer Zylinder und damit eine Vergleichmäßigung der Kraftstoffzufuhr zu den Zylindern. Unter Hubgleichstellung ist dabei alternativ ein messtechnisch gleicher Hub der Ventile oder ein auf gleichen Kraftstoffdurchsatz abzielender "gleicher", d. h. nicht notwendigerweise physikalisch gleicher Hub der Einspritzventile zu verstehen.

Schließlich werden durch die Regeleinrichtung in einer an die Betriebs-Anfangsphase anschließenden Betriebsphase die Betätigungselemente mehrerer Ventilglieder unabhängig voneinander mit einer zum Ausgangssignal des jeweiligen Sensorelements inversen elektrischen Erregung beaufschlagt. Die Amplituden der Erregung werden entsprechend dem Ausgangssignal eines zylinderselektiven Lambda-Sensors gewählt.

Dadurch ergibt sich eine Lambdagleichstellung, d. h. eine sich über sämtliche Zylinder ergebende Vergleichmäßigung des Kraftstoff-Luftgemischs.

Alternativ zu den beiden oben genannten Betriebsmodi kann eine Vermessung der den jeweiligen Zylindern zugemessenen Kraftstoffdurchsätze m* im Betrieb erfolgen. In diesem Fall muss mittels einer aktiven Lambdasonde die in die jeweiligen Zylinder eingespritzte Kraftstoffmenge bestimmt werden. Hierfür wird nur jeweils ein Kraftstoffeinspritzventil geöffnet und diese Betriebsweise roulierend für die der Lambdasonde zugeordneten Zylinder durchgeführt. Ferner wird ein Quervergleich der einzelnen Kraftstoffeinspritzventile untereinander durchgeführt. Diese Überprüfung erfolgt in einer "mageren Schubphase" der Brennkraftmaschine. Dadurch lässt sich ein inakzeptabler Motorlauf vermeiden. Mit Hilfe dieser Prüfmethode kann dann auf eine Einzellambdaregelung verzichtet werden. Nach einer roulierenden Vermessung der Durchsätze und einem Quervergleich von mehreren Kraftstoffeinspritzventilen kann eine Gleichstellung der Kraftstoffdurchsätze m* erfolgen. Ein ansonsten üblicher bzw. erforderlicher Abgleich über die Lauf(un)ruhe / Dreh(un)gleichförmigkeit kann dann entfallen.

Ein weiterer besonderer Vorteil der Erfindung ergibt sich aus nachfolgender Überlegung:

Aus dem vom Sensor 3 gelieferten Signal lässt sich eine Aussage über die Steifigkeit des Piezoaktors 2 gewinnen. In der Regel tritt zu Beginn des Einspritzvorganges ein unstetiger Verlauf des Signals auf. Dadurch ist die Bestimmung der Nullpunktenergie möglich, d. h. die Energie, welche dem Piezoaktor 2 aufgeprägt werden kann, damit das Ventilglied 5 gerade noch nicht aus dem Ventilsitz 6 abhebt. Diese Information ist sehr wichtig für schnelle Regel-Reaktionen bzw. für die Bestimmung der Energiebilanzen.

Die Unstetigkeit im Signalverlauf ergibt sich aus einer Unstetigkeit im Steifigkeitsverlauf des Piezoaktors 2. Sie entsteht durch einen Brennraum- bzw. Kraftstoffdruckänderungen im Ventilglied 5 bei Beginn des Einspritzvorganges und ist am Rauschen des Sensorsignals erkennbar. Dasselbe geschieht am Ende des Einspritzvorgangs, wenn das Ventilglied 5 in den Ventilsitz 6 zurückkehrt.

Entsprechend kann über die Auswertung des Sensorsignals auch eine Diagnose des Einspritzventils durchgeführt werden. Bei einem undichten Einspritzventil führt der Brennraumdruck zu einer Kraft-Beautschlagung des Ventilglieds und damit zu einem Sensor-Signalrauschen bei eigentlich ruhendem Ventilglied 5. Ursache für die Undichtigkeit kann ein Federbruch innerhalb des Injektors sein.

Zusätzlich können durch einen Vergleich der Sensorsignalverläufe unterschiedlicher Kraftstoffeinspritzventile auch die Federvorspannungen untereinander verglichen werden.

## Patentansprüche

1. Verfahren zum Steuern eines Kraftstoffeinspritzventils, umfassend einen Piezoaktor als Ventilglied, das eine Verbindung zu einem nachgeordneten Raum freigibt oder verschließt, ein elektrisches Betätigungselement zur Betätigung des Ventilglieds und ein Vorspannelement, welches das Ventilglied in eine Vorspannrichtung vorspannt, ferner ein Sensorelement, das auf einer Achse mit dem Ventilglied angeordnet ist und das ein Ausgangssignal über die auf das Ventilglied wirkenden Kräfte an eine Regeleinrichtung liefert, **dadurch gekennzeichnet, dass** die Regeleinrichtung das Betätigungselement mit einer elektrischen Erregung beaufschlagt, die zumindest annähernd einen zum Ausgangssignal des Sensorelements inversen Verlauf besitzt.

2. Verfahren nach Anspruch 1, **dadurch gekennzeichnet, dass** die Regeleinrichtung in einer Betriebs-Anfangsphase die Betätigungselemente mehrerer jeweils mit Sensorelementen versehene Ventilglieder unabhängig voneinander mit einer zum Ausgangssignal des jeweiligen Sensorelements inversen elektrischen Erregung beaufschlagt.

3. Verfahren nach Anspruch 1 oder 2, **dadurch gekennzeichnet, dass** die Regeleinrichtung in einer an die Betriebs-Anfangsphase anschließenden Betriebsphase die Betätigungselemente mehrerer Ventilglieder unabhängig voneinander mit einer zum Ausgangssignal des jeweiligen Sensorelements inversen elektrischen Erregung beaufschlagt und die Amplituden der Erregung entsprechend dem Ausgangssignal eines zylinderselektiven Lambda-Sensors gewählt werden.

## Claims

1. A method for controlling a fuel injection valve, comprising a piezo actuator as the valve member, which opens or closes a connection to a downstream space, an electric actuating element for actuating the valve member and a prestressing element, which prestresses the valve member into a prestressing direction, and also a sensor element, which is arranged on the same axis as the valve member and supplies an output signal to a control device via the forces acting on the valve member, **characterised in that** the control device acts upon the actuating element with an electrical excitation, which varies at least approximately inversely to the output signal of the sensor element.

2. A method according to claim 1, **characterised in that** the control device in an initial operating phase acts upon the actuating elements of a plurality of valve members each provided with sensor elements, independently of one another, with an electrical excitation inverse to the output signal of the respective sensor element.

3. A method according to claim 1 or 2, **characterised in that** the control device, in an operating phase following the initial operating phase, acts upon the actuating elements of a plurality of valve members, independently of one another, with an electric excitation that is inverse to the output signal of the respective sensor element and the amplitudes of the excitation are selected according to the output signal of a cylinder-selective lambda sensor.

## Revendications

1. Procédé de commande d'un injecteur de carburant dont l'organe de soupape est un actionneur piézo-électrique libérant la liaison avec un volume en aval ou fermant cette liaison, un élément d'actionnement de l'organe de soupape et un élément de précontrainte qui assure la précontrainte de l'organe de soupape dans le sens de la précontrainte ainsi qu'un élément capteur installé sur un axe avec l'organe de soupape et fournissant un signal de sortie concernant les efforts appliqués à l'organe de soupape à une installation de régulation,
**caractérisé en ce que**
l'installation de régulation applique une excitation électrique à l'élément d'actionnement, cette excitation ayant une courbe au moins sensiblement inverse de celle du signal de sortie fourni par l'élément capteur.

2. Procédé selon la revendication 1,
**caractérisé en ce qu'**
en phase initiale de fonctionnement, l'installation de régulation applique aux éléments d'actionnement de plusieurs organes de soupape équipés chacun d'éléments capteurs, indépendamment les uns des autres, une excitation électrique inverse du signal de sortie de l'élément capteur respectif.

3. Procédé selon l'une quelconque des revendications 1 ou 2,
**caractérisé en ce que**
dans une phase de fonctionnement faisant suite à la phase initiale de fonctionnement, l'installation de régulation applique aux éléments d'actionnement de plusieurs organes de soupape, de façon indépendante, une excitation électrique inverse du signal de sortie de l'élément capteur respectif et choisit l'amplitude de l'excitation en fonction du signal de sortie fourni par un capteur Lambda sélectif par cylindre.
